# EUROPÄISCHE PATENTSCHRIFT

(11) **EP 1 405 956 B1**
(45) Veröffentlichungstag und Bekanntmachung des Hinweises auf die Patenterteilung: **08.02.2006**
(21) Anmeldenummer: 03022124.6
(22) Anmeldetag: 30.09.2003
(51) Int. Cl.: E03D 9/03

(54) **Vorrichtung zur Abgabe eines flüssigen Wirkstoffs in das Spülwasser eines Toilets**
Unit for dispensing a liquid into a toilet bowl
Dispositif diffusant une substance liquide dans la cuvette

(30) Priorität: 01.10.2002 DE 20215129 U
(43) Veröffentlichungstag der Anmeldung: 07.04.2004
(73) Patentinhaber: Skot S.A. Chemical Products, Mandra, 196 00 Attica (GR)
(72) Erfinder: Keramidas, Joannis D., 151 27 Melissia Attica (GR)
(74) Vertreter: Sasse, Volker

(56) Entgegenhaltungen:
- EP-A- 1 087 067
- WO-A-02/40787
- WO-A-02/40792
- WO-A-03/054311
- GB-A- 2 345 494
- US-B1- 6 412 120

## Beschreibung

Die Erfindung betrifft eine Vorrichtung zur Abgabe eines flüssigen Wirkstoffs in das Spülwasser eines Toilettenbeckens gemäß dem Oberbegriff des Anspruchs 1.

Aus der GB-A-2 345 494 ist eine Vorrichtung zur Abgabe eines flüssigen Wirkstoffs in ein Toilettenbecken bekannt, die eine von Kapillarrinnen durchzogene Verteilerplatte aufweist. Diese Kapillarrinnen stehen mit einem dornartigen Fortsatz in Verbindung, der in eine Öffnung eines Vorratsbehälters für den flüssigen Wirkstoff eintaucht. Auf diese Weise wird erreicht, daß die Kapillarrinnen den flüssigen Wirkstoff aufnehmen, bis diese gefüllt sind. Wird der flüssige Wirkstoff durch Betätigen der Toilettenspülung von der Verteilerplatte abgespült oder verdunstet dieser teilweise, so läuft eine entsprechende Menge flüssigen Wirkstoffs vom Vorratsbehälter nach. Damit ist eine unkontrollierte Abgabe des flüssigen Wirkstoffs aus dem Vorratsbehälter unterbunden. Soll die Vorrichtung auch eine Raumlufterfrischung bewirken, so reichen in der Regel die in den Kapillarrinnen aufgenommenen Wirkstoffmengen nicht aus.

Aus der US 6 412 120 ist eine weitere entsprechende Vorrichtung bekannt, bei die Flüssigkeit aus einem aufgesetzten Behälter über einen von unten anzustechenden Dorn entnommen wird. Die nach unten austretende Emulsion verteilt sich in einem länglichen Kanal, von dem fächerartig Kapillarrinnen ausgehen. Dieser Kanal und die Kapillarrinnen sind auf einer Verteilerplatte vorgesehen, die einen Neigungswinkel zum Behälter einnimmt, damit die Flüssigkeit in die Kapillarrinnen läuft. Bei den Kapillarrinnen wird die Strömungsgeschwindigkeit abgebremst. Da nur der Randbereich der Verteilerplatte dem Spülwasser ausgesetzt ist, wird eine neue Verteilung der Emulsion große Zeit benötigen, insbesondere wenn die Kapillarrinnen scharfkantig abzweigen. Es wird vom Neigungswinkel der Verteilerplatte abhängen, wie schnell die Emulsion sich für einen neuen Spülvorgang verteilt. Bei zu großem Nachschub wird die Emulsion über die Randkante laufen.
Aus der WO 03/054311 A1 ist eine Vorrichtung zur Abgabe eines flüssigen Werkstoffs in ein Spülwasser einer Toilette bekannt, bei der durch Nutzung eines Siphons vermieden werden soll, daß nach dem Spülvorgang von der Verteilerplatte Wirkstoff über den Verteilerplattenrand in das Toilettenbecken tropft. Man hat dazu unter die gesamte Vorrichtung eine vollkommen nutergreifende Sammelwanne gesetzt, in dessen Unterboden ein Siphon eingesetzt ist. Die Vorrichtung, die möglichst unauffällig in dem Toilettenbecken untergebracht sein soll, ist durch die zusätzlichen Ausmaße sehr auffällig. Außerdem wird durch die Sammelwanne erhöhter Wirkstoff verbraucht, der sich in der Wanne ansammelt.
Der Erfindung liegt die Aufgabe zugrunde, eine Vorrichtung der eingangs genannten Art zu schaffen, die insbesondere zur sparsamen, gut dosierten und sauberen Abgabe von flüssigen Duftstoffen besser geeignet ist.

Diese Aufgabe wird erfindungsgemäß mit den Merkmalen des Anspruchs 1 gelöst.

Die Vorrichtung gemäß Anspruch 1 weist einen Vorratsbehälter auf, der unterseitig mit einer Öffnung versehen ist. Dieser Vorratsbehälter besteht vorzugsweise aus durchsichtigern Kunststoff, um den Füllstand einfach überprüfen zu können. Um den Vorratsbehälter leicht montieren zu können, ohne daß der flüssige Wirkstoff während der Montage durch die Öffnung entweichen kann, ist die Öffnung in der Regel durch einen Pfropfen verschlossen, der beim Einsetzen weggedrückt werden kann. Der Vorratsbehälter wird in einen Tragkörper eingesteckt, der insbesondere Befestigungsmittel zur Festlegung der Vorrichtung am Rand des Toilettenbeckens aufweist. Vorzugsweise ist im Tragkörper und/oder am Vorratsbehälter ein Dichtmittel vorgesehen, das im eingebauten Zustand das Vorratsbehälters ein unkontrolliertes Entweichen des flüssigen Wirkstoffs verhindert. Insbesondere ist daran gedacht, eine Verschlußkappe des Vorratsbehälters aus weichem Kunststoff auszubilden, die gleichzeitig das Dichtmittel bildet. Am Tragkörper ist unterseitig eine Verteilerplatte gehalten, die den vom Vorratsbehälter abgegebenen flüssigen Wirkstoff auf eine entsprechende Fläche verteilt. Zu diesem Zweck weist die Verteilerplatte Kapillarrinnen auf, die über Verteilerrinnen mit der Öffnung des Vorratsbehälters in Verbindung stehen. Diese Kapillarrinnen sorgen dafür, daß sich auf der Oberfläche der Verteilerplatte eine vorgegebene Menge des flüssigen Wirkstoffs befindet. Diese Menge hängt insbesondere von der Form und Größe der Kapillarrinnen und von der Viskosität des flüssigen Wirkstoffs ab. Die Kapillarrinnen befinden sich dabei in einem Bereich des Toilettenbeckens, der vom Spülwasser erfaßbar ist. Durch Betätigen der Spülung läuft das Spülwasser über die Verteilerplatte und nimmt den flüssigen Wirkstoff aus den Kapillarrinnen. Anschließend entnehmen die Kapillarrinnen über die Verteilerrinnen dem Vorratsbehälter wieder eine genau definierte Menge flüssigen Wirkstoffs. Enthält der flüssige Wirkstoff unter anderem Duftstoffe, so sollen diese effektiv an die umgebende Luft abgegeben werden. Hierzu ist es wichtig, daß der flüssige Wirkstoff möglichst großflächig über die Verteilerplatte verteilt ist, da andernfalls die erzielbare Verdunstung zu gering wäre. Zu dem Zweck ist eine Vielzahl von Kapillarrinnen erforderlich, die dicht nebeneinander angeordnet sind. Diese vielen Kapillarrinnen direkt von der Öffnung des Vorratsbehälters mit dem flüssigen Wirkstoff zu versorgen, hätte einen sehr großflächigen und komplizierten Aufbau der Verteilerplatte zur Folge, was die Anbringung der Vorrichtung im Toilettenbecken erschwert. Zur Lösung dieses Problems sind die Verteilerrinnen hintereinander mehrfach verzweigt und jeweils mit mindestens zwei Kapillarrinnen verbunden. Damit versorgt jede Vertellerrinne eine Mehrzahl von Kapillarrinnen, so daß trotz der Vielzahl vorhandener Kapillarrinnen nur eine verhältnismäßig geringe Anzahl an Vertellerrinnen erforderlich ist. Diese Verteilerrinnen können relativ einfach und platzsparend auf der Verteilerplatte im Bereich unterhalb des Vorratsbehälters untergebracht werden, so daß die Vorrichtung trotzdem kompakt und einfach aufgebaut ist. Um die Anzahl der erforderlichen Verteilerrinnen an der verteilenden Ringnut hinreichend klein zu halten, ist es günstig, wenn die Verteilerrinnen auf ihrer Länge hintereinander mehrfach verzweigt sind. Insbesondere ist daran gedacht, die Verteilerrinne bei jeder Verzweigung in zwei gegebenenfalls auch drei Rinnen aufzuspalten, so daß bei zwei hintereinander angeordneten Verzweigungen jede Verteilerrinne vier bzw. neun Kapillarrinnen versorgen kann.

Um eine gleichmäßige Verteilung des flüssigen Wirkstoffs über alle Verteilerrinnen zu gewährleisten, ist der Steckdorn von einer Ringnut oder einer umfassenden Vertiefung umgeben, von der aus sich die Verteilerrinnen erstrecken, die dabei über den Umfang der Ringnut gleichmäßig verteilt in etwa gleichen Abstand zueinander haben. Damit wird der Umfang der Ringnut optimal genutzt, um die Verteilerrinnen anzuschließen. Auf diese Weise ist auch eine gleichmäßige Verteilung des flüssigen Wirkstoffs über alle Kapillarrinnen der Verteilerplatte gewährleistet.

Um sicherzustellen, daß sich der flüssige Wirkstoff schnell und gleichmäßig über die verzweigten Verteilerrinnen verteilt, ist es gemäß Anspruch 2 vorteilhaft, wenn die Verteilerrinnen in der Verteilerplatte sich spitzwinkelig verzweigen und im Bereich jeder Verzweigung ein Keil eingeformt ist. Durch die spitzwinkelige Verzweigung fließt der flüssige Wirkstoff in annähemd gleicher Richtung weiter und erfährt keinen Widerstand, wie bei einer rechtwinkellgen Abzweigung. Dabei hat sich die Verzweigung durch einen eingeformten Kell als sehr vorteilhaft erwiesen, weil die Flußrichtung kaum verändert wird, wenn der Keil vorzugsweise parallel zur Längserstreckung der Kapillarrinnen ausgerichtet ist und eine Klare Trennung ist gegeben.

Um die Verteilerrinnen platzsparend in der Vertellerplatte unterbringen zu können, sollte deren Querschnitt nicht zu groß dimensioniert sein. Andererseits müssen die Verteilerrinnen vor jeder Verzweigung entsprechend mehr flüssigen Wirkstoff transportieren als nach der entsprechenden Verzweigung, wo sich der Flüssigkeitsstrom auf entsprechend mehr Leitungen verteilt. Es ist daher gemäß Anspruch 3 günstig, wenn die Verteilerrinnen nach jeder Verzweigung einen kleineren Querschnitt als vor der Verzweigung aufweisen. Damit ist gewährleistet, daß die Kapillarrinnen ausreichend von den Verteilerrinnen mit dem flüssigen Wirkstoff versorgt werden. Um Stauungen des flüssigen Wirkstoffs an den Verzweigungen zu vermeiden, ist außerdem vorgesehen, daß die Summe der Querschnitte der verzweigten Verteilerrinnen mindestens so groß ist wie der Querschnitt der unverzweigten Verteilerrinne.

Teilt sich die Verteilerrinne in einer Verzweigung beispielsweise in zwei Teilrinnen auf, so ist der Querschnitt der Teilrinnen mindestens halb so groß wie der der unverzweigten Verteilerrinnen. Der von der Verteilerrinne transportierte flüssige Wirkstoff kann daher ungehindert die Verzweigung passieren. Vorzugsweise werden die Querschnitte der verzweigten Verteilerrinne derart dimensioniert, daß deren Summe etwas größer als der Querschnitt der unverzweigten Verteilerrinne ist. Auf diese Weise wird den mit abnehmendem Rinnenquerschnitt zunehmenden Kapillarkräften Rechnung getragen. Vorzugsweise weisen die vom Ringkanal ausgehenden Verteilerrinnen einen Querschnitt zwischen 0.2 mm² und 1 mm² auf. Im Falle einer Verzweigung der Verteilerrinne auf zwei Teilrinnen weisen die Teilrinnen einen Querschnitt zwischen 50 % und 80 %, vorzugsweise um 60 % der unverzweigten Verteilerrinne auf. Diese Teilrinnen münden vorzugsweise in eine zweite Verzweigung, an die sich direkt die Kapillarrinnen anschließen. Diese Kapillarrinnen weisen einen Querschnitt auf, der vorzugsweise 25 bis 50 % (insbesondere um 30 %) der unverzweigten Verteilerrinne beträgt.

Um die Verteilerplatte möglichst einfach im Spritzgußverfahren herstellen und entformen zu können, ist es gemäß Anspruch 4 günstig, wenn die Verteiler- und/oder Kapillarrinnen im Querschnitt V-förmig ausgeformt sind. Diese V-Form hat außerdem den zusätzlichen Vorteil, daß diese Rinnen besonders wirksame Kapillerkräfte auf den flüssigen Wirkstoff ausüben. Vorzugsweise beträgt der Öffnungswinkel dieser Rinnen zwischen 40° und 120°, wobei insbesondere ein Öffnungswinkel von 80° angestrebt wird. Bei größerem Öffnungswinkel ist die abgebende Oberfläche des flüssigen Wirkstoffs ebenfalls größer.

Zur Erzielung eines kompakten Aufbaus der Verteilerplatte ist es wichtig, daß die Verteilerrinnen im wesentlichen unterhalb des Vorratsbehälters Platz finden. Außerdem müssen die Verteilerrinnen sowohl zur Ringnut als auch zu den Kapillarrinnen Verbindungen aufweisen und dabei einen günstigen, ungehinderten Fluß für den Wirkstoff bieten, wobei die Ringnut möglichst klein dimensioniert sein sollte. Zur Lösung dieser Forderungen wird gemäß Anspruch 5 vorgeschlagen, daß die Verteilerrinnen einen bogenförmigen Verlauf besitzen, um bei platzsparendem Aufbau der Verteilerplatte einen günstigen, ungehinderten Fluß des flüssigen Wirkstoffs zu ermöglichen im Bereich der Ringnut schließen die Verteilerrinnen mit dieser einen Winkel ein, der spitzer wird, je weiter der Übergang von der Ringnut in die Vertellerrinne von den Kapillarrinnen entfernt ist. Dabei verlaufen die Verteilerrinnen zur Versorgung der der Ringnut unmittelbar gegenüberliegenden Kapillarrinnen im wesentlichen radial zur Ringnut, während die Vertellerrinnen zur Versorgung der randseitigen Kapillarrinnen nahezu tangential von der Ringnut ausgehen. Die Vertellerrinnen münden in etwa fluchtend in die Kapillarrinnen, um Strömungswiderstände klein zu halten.

Um eine gleichmäßige Verteilung des flüssigen Wirkstoffs über die Verteilerplatte sicherzustellen, ist es außerdem wichtig, daß die Verteilerplatte exakt horizontal ausgerichtet ist. Die Vorrichtung wird am Rand des Toilettenbeckens mittels eines federnden Bügels festgeiclipst, der am Tragkörper vorgesehen ist. Um zu verhindern, daß die Vorrichtung mit ihrer Verteilerplatte aus der horizontalen Lage in eine Schräglage gerät, sind am Tragkörper Widerlager angeformt, die den Rand des Toilettenbeckens untergreifen. Diese Widerlager befinden sich beidseits des federnden Bügels, so daß sich zwischen beiden Widerlagern und dem federnden Bügel eine Dreipunktaufhängung ergibt, die besonders stabil ist. Um sicherzusteilen, daß die Vorrichtung ausreichend test am Rand des Toilettenbeckens festgelegt ist, ist der federnde Bügel außerdem höhenverstellbar am Tragkörper gehalten. Damit kann der federnde Bügel an den jeweiligen Rand des Toilettenbeckens angepaßt werden. Um zu verhindern, daß sich der federnde Bügel allmählich gegenüber dem Tragkörper verschiebt, ist die Höheriverstellvorrichtung des federnden Bügels mit Rastmittel versehen.

Zur Erzielung einer besonders stabilen Fixierung der Vorrichtung am Rand des Toilettenbeckens ist es gemäß Anspruch 7 vorteilhaft, wenn die Widerlager an einander gegenüberliegenden Endbereichen der Wandung des Tragkörpers vorgesehen sind, um die 3-Punktlagerung möglichst breit zu gestalten.

Um zu verhindern, daß der flüssige Wirkstoff an der den Kapillarrinnen gegenüberliegenden Seite von der Verteilerplatte austritt, ist es gemäß Anspruch 8 vorteilhaft, wenn an der Verteilerplatte eine Wandung angeformt ist.

Diese Wandung übergreift teilweise den Tragkörper seitlich und bildet auf drei Seiten eine Wanne für den flüssigen Wirkstoff. Diese Wandung erstreckt sich entlang der den Kapillarrinnen gegenüberliegenden Seite, die im Toilettenbecken zur Mitte gerichtet ist. Außerdern erstreckt sich diese Wandung teilweise über die anschließenden Stirnseiten, um auch an diesen Stellen einen Abschluß zu bilden. Grundsätzlich ist es vorstellbar, die Wandung auch parallel zu den Kapillarrinnen zu führen. Entlang der Wandung ist innenseitig eine Dichtungsnut- in die Verteilerplatte eingeformt, in die eine entsprechend geformte Dichtlippe des Tragkörpers eingreift. Diese Dichtlippe bildet zusammen mit der Dichtungsnut und der Begrenzungswandung ein Labyrinth für den flüssigen Wirkstoff, so daß dieser nicht an der den Kapillarrinnen gegenüberliegenden Saite der Vorrichtung austreten kann.

Damit der flüssige Wirkstoff nach dem Spülvorgang von den Seltenrändern der Verteilerplatte nicht länger abtropft, Ist es von großem Vorteil, die Merkmale des Anspruchs 9 zu nutzen. Die überschüssige Flüssigkeit in den Kapillarrinnen läuft nach dem Spülvorgang nur noch in die vorgesehene Vertlefung. Der Siphon ist mit seiner Überlaufkante soweit unter den Kapillarrinnen und damit auch unterhalb des Abschlußrandes der Verteilerplatte vorgesehen, daß die in die Vertiefung kommende Flüssigkeit nur über den Siphon in das Toilettenbecken abläuft.

Es hat sich als sehr vorteilhaft gezeigt, die Verteilerplatte gemäß Anspruch 10 auszubilden. Dabei ist die Rinne nur als frontaler Abschluß vor den Kapillarrinnen angeformt, wobei die Rinne eine Tiefstelle aufweist, in der der nach unten durchgreifende Siphon vorgesehen ist. Der Siphon ist in die Rinne so eingepaßt, daß seine Übertaufkante unterhalb der Kapillarrinnen verbleibt, damit die nachlaufende Flüssigkeit nur gezielt durch den Siphon abläuft und nicht über die Seitenränder tropft. Als Alternative könnte die Rinne die Kapillarrinnen auch an drei Seiten umfassen, wodurch erhöhte Sicherhei gegeben wäre und die Ausführung trotzdem klein bleibt.

Es hat sich ferner als vorteilhaft erwiesen, die Verteilerplatte mit den Merkmalen des Anspruchs 11 auszubilden. Die als Schacht geformte Vertiefung ist in die Verteilerplatte eingearbeitet und es ergibt sich dadurch eine kleinere Baueinheit. Weil nach dem Spülvorgang jeweils nur wenig Flüssigkeit nachläuft, reicht ein kleiner in den Kapillarrinnenbereich integrierter Schacht aus, in dem der Siphon eingesetzt ist.

Weitere Vorteile und Merkmale der vorliegenden Erfindung werden in der folgenden detaillierten Beschreibung anhand der dazugehörigen Figuren dargelegt, in denen mehrere Ausführungsbeispiele dervorliegenden Erfindung enthalten sind. Es sollte Jedoch verstanden werden, daß die Zeichnung nur dem Zweck der Darstellung der Erfindung dient und nicht den Schutzbereich der Erfindung beschränkt.

Es zeigt:
- Figur 1: eine räumliche Darstellung einer Vorrichtung zur Abgabe eines flüssigen Wirkstoffs,
- Figur2: eine räumliche Darstellung eines Tragkörpers;
- Figur 3: eine räumliche Darstellung einer Verteilerplatte,
- Figur 4: eine räumliche Darstellung eines federnden Bügels,
- Figur 5: eine räumliche Darstellung eines Vorratsbehälters für die Flüssigkeit
- Figur 6: eine Variante zu Figur 3,
- Figur 7: eine weitere Variante zu Figur 3 und
- Figur 8: einen eingebauten Siphon.

Figur 1 zeigt eine Vorrichtung 80 zur Abgabe eines flüssigen Wirkstoffs. Die Vorrichtung 80 besteht aus einem Tragkörper 1, an dem unterseitig eine Verteilerplatte 20 festgelegt Ist. Am Tragkörper 1 ist ein federnder Bügel 40 vorgesehen, der zur Arretierung der Vorrichtung 80 am Rand eines nicht dargestellten Toilettenbeckens dient. In den Tragkörper 1 ist ein Vorratsbehälter 60 eingesteckt, der den flüssigen Wirkstoff enthält. Die Vorrichtung 80 wird im folgenden anhand der Detaildarstellungen gemäß den Figuren 2 bis 5 näher erläutert.

Figur 2 zeigt den Tragkörper 1 der Vorrichtung 80. Dieser Tragkörper 1 weist einen Boden 2 auf, von dem sich vier Seitenwände 3, 3a nach oben erstrecken. An zwei einander gegenüberliegenden Stirnseiten 3a des Tragkörpers 1 sind innenseitig Rastnasen 4 angeformt, die zur arretierenden Aufnahme des Vorratsbehälters 60 dienen. Im Boden 2 ist eine strichliert dargestellte nach innen greifende rohrförmige Aufnahme 5 angeformt, innerhalb der der Boden 2 durchbrochen ist.

An einer Seitenwand 3 sind in etwa mittig zwei außenseitige Schienen 6 in aufrechter Richtung vorgesehen, die geringen Abstand zueinander haben und zur Aufnahme des federnden Bügels, 40 dienen. Diese auf der Seitenwand 3 aufgesetzten Schienen 6 sind an ihrem freien Ende 16 zueinander abgewinkelt, so daß sie als Führung und Haltemittel für eine Steckschiene oder Bügel dienen können. Im abgewinkelten Bereich 7 sind an den Schienen 6 innenseitig Rastmittel 8 in Form von vorspringenden Zähnen angeformt. Diese Rastmittel 8 dienen in Verbindung mit in Reihe gesetzte Rastrinnen 42 am federnden Bügel 40 zur Festlegung des in den Schienen 6 höhenverstellbaren Bügels 40, auf den später eingegangen wird.

In beiden Endbereichen 9 der Seitenwand 3 beidseits der Schienen 6 sind zu dem Bügel 40 vorstehende Widerlager 10 an dem Tragkörper 1 angeformt. Diese sind im wesentlichen rechtwinkelig von der Seitenwand 3 weggerichtet. Zur Erzielung eines guten Halts der Widerlager 10 an der Seitenwand 3 weisen die Widerlager 10 Schrägen 11 auf, so daß die Widerlager 10 über entsprechend vergrößerte Flächen mit der Seitenwand 3 verbunden sind. Am freien Ende 12 sind an den Widerlagern 10 nach oben gerichtete Haken 13 angeformt, die einen nicht dargestellten Beckenrand eines Toilettenbeckens hintergreifen können. Diese Widerlager 10 dienen der Vorrichtung zum guten und ausgerichteten Halt an der Toilettenschüssel. Ferner weist die Seitenwand 3 am Boden neben den Schienen 6 kleine Öffnungen 16 auf, aus denen im Tragkörper 1 nicht erwünschte angesammelte Flüssigkeit abfließen kann.

Die drei Seitenwände 3, 3a weisen unterseitig eine stufenartige Verjüngung 14 auf, die zur Anpassung der Verteilerplatte 20 an den Tragkörper 1 dient. Grundsätzlich könnte diese stufenartige Verjüngung 14 um den gesamten Tragkörper 1 herumlaufen. Es ist jedoch ausreichend, diese stufenartige Verjüngung 14 - wie dargestellt - nur an jenen Wänden 3, 3a vorzusehen, die nicht die Widerlager 10 tragen. Im Bereich der stufenartigen Verjüngung 14 ist an die Seitenwände 3, 3a unterseitig eine Dichtlippe 15 angeformt, die eine flüssigkeitsdichte Verbindung des Tragkörpers 1 mit der Verteilerplatte 20 bildet, wenn diese zusammengesteckt sind.

Figur 3 zeigt die Verteilerplatte 20, die unterseitig an den Tragkörper 1 angesteckt wird. Zur Verbindung der Verteilerplatte 20 mit dem Tragkörper 1 sind in der Verteilerplatte 20 mehrere Durchbrechungen 21 vorgesehen, die geringfügig hinterschnitten sind. Am Boden 2 des Tragkörpers 1 sind nicht dargestellte, entsprechend ausgebildete Stifte angeformt, die passend zu den Durchbrechungen 21 ausgerichtet sind. Durch Einstecken der Stifte des Tragkörpers 1 in die Durchbrechungen 21 der Verteilerplatte 20 werden beide Teile 1, 20 fest und dort auch dichtend miteinander verbunden.

Die Verteilerplatte 20 weist an drei aneinander stoßenden Seiten eine nach oben gezogene Wandung 22 auf, die mit der stufenartigen Verjüngung 14 des Tragkörpers 1 zusammenwirkt. Die Wandung 22 ist dabei derart ausgebildet, daß diese mit den Seitenwänden 3, 3a fluchtet. Diese Wandung 22 verhindert ein Austreten von flüssigem Wirkstoff an nicht gewünschter Stelle von der Verteilerplatte 20. Innenseitig zur Wandung 22 ist eine Dichtungsnut 23 in die Verteilerplatte 20 eingeformt, in die die Dichtlippe 15 des Tragkörpers 1 eingreift. Auf diese Weise ergibt sich für den auf der Verteilerplatte 20 befindlichen flüssigen Wirkstoff ein doppeltes Labyrinth, so daß dieser nicht über die Verbindungsstelle mit dem Tragkörper 1 entweichen kann.

An die Verteilerplatte 20 ist in etwa mittig innerhalb der Wandung 22 ein aufrecht stehender Steckdorn 24 angeformt. Dieser Steckdorn 24 durchgreift die rohrförmige Aufnahme 5 des Tragkörpers 1 mittig. Beim Einsetzen des Vorratsbehälters 60 in den Tragkörper 1 drückt der Steckdorn 24 eine Verschlußkappe des Vorratsbehälters 60 in diesen hinein, um ihn zu öffnen. Der Steckdorn 24 ist dabei derart ausgebildet, daß die Verschlußkappe des Vorratsbehälters 60 erst dann in diesen hineingedrückt wird, wenn dieser bereits dichtend in der Aufnahme 5 steckt. Auf diese Weise wird ein unkontrolliertes Abfließen des im Vorratsbehälter 60 enthaltenen Wirkstoffs vermieden.

Der Steckdorn 24 weist drei über dessen Umfang verteilte Längsnuten 25 auf, die zusammen mit einer eine Öffnung des Vorratsbehälters 60 umgebende Dichtungskappe Ablaufkanäle für den flüssigen Wirkstoff bilden. Diese Ablaufkanäle münden in eine Ringnut 26, die konzentrisch um den Steckdorn 24 angeordnet ist. In dieser Ringnut 26 sammelt sich der vom Vorratsbehälter 60 austretende flüssige Wirkstoff.

Von der Ringnut 26 gehen im Umfang annähernd gleichmäßig verteilt Verteilerrinnen 27 weg, die im Querschnitt V-förmig sind. Diese Verteilerrinnen 27 weisen eine Tiefe von ca. 1 mm bei einem Öffnungswinkel von ca. 80° auf, wobei die Verteilerrinnen 27 im Querschnitt symmetrisch ausgebildet sind. Die Verteilerrinnen 27 besitzen einen bogenförmigen Verlauf und münden über jeweils zwei hintereinander angeordnete Verzweigungen 28, 29 in Kapillarrinnen 30. Aufgrund der Verzweigungen 28, 29 versorgt jede Verteilerrinne 27 vier Kapillarrinnen 30. Im Bereich jeder Verzweigung 28, 29 ist in die Verteilerplatte 20 ein Keil 31 angeformt, derfür eine gleichmäßige Aufteilung des flüssigen Wirkstoffs auf die einzelnen Kapillarrinnen 30 sorgt. Die verzweigten Verteilerrinnen 27 weisen eine Tiefe von ca. 0,8 mm bei einem Öffnungswinkel von ca. 80° auf. Die Kapillarrinnen 30 besitzen eine Tiefe von ca. 0,6 mm bei einem Öffnungswinkel von 80°.

Die Verteilerrinnen 27 münden in etwa fluchtend auf die Kapillarrinnen 30 in die Verzweigungen 28, 29, so daß deren Enden 32 parallel zueinander stehen. Im Bereich der Ringnut 26 weisen die Verteilerrinnen 27 einen in etwa gleichen Abstand voneinander auf. Jene Verteilerrinnen 27a, die sich den Kapillarrinnen 30 am nächsten befinden, gehen in etwa radial von der Ringnut 26 aus und münden in die mittleren Kapillarrinnen 30. Jene Verteilerrinnen 27b, die die jeweils äußersten Kapillarrinnen 30 versorgen, erstrecken sich nahezu tangential von der Ringnut 26 weg. Die zwischen den Verteilerrinnen 27a und 27b liegenden Verteilerrinnen 27 sind in einem Winkel zur Ringnut 26 angestellt, der von der Verteilerrinne 27a zur Verteilerrinne 27b sukzessive abnimmt. Auf diese Weise ergibt sich eine fontänenartige Struktur der Verteilerrinnen 27, die vom Ringkanal 26 ausgehen und in die Kapillarrinnen 30 münden.

Die Verteilerplatte 20 weist an ihren beiden Seiten als Begrenzung zu den Kapillarrinnen 30 Wandungen 33 von geringer Höhe auf, die ein unkontrolliertes seitliches Abfließen des flüssigen Wirkstoffs verhindern. Im Bereich der Enden 34 der Kapillarrinnen 30 ist an der Verteilerplatte 20 ein Abschlußrand 35 vorgesehen, der einen bogenförmigen Verlauf besitzt. Dieser Abschlußrand 35 ist im wesentlichen an die Form des Toilettenbeckens angepaßt und zum freien Ende geringfügig nach oben angewinkelt, damit ein Nachtropfen verhindert wird.

Die Verteilerplatte 20 ist im Toilettenbecken derart angeordnet, daß die Kapillarrinnen 30 unterhalb der Spülung zu liegen kommen. Damit werden die Kapillarrinnen 30 bei jedem Spülvorgang mit Spülwasser ausgewaschen, wonach der flüssige Wirkstoff, der etwas zähflüssig ist, wieder in die Kapillarrinnen 30 gezogen wird. Auf diese Weise wird in Abhängigkeit von der Häufigkeit der Betätigung der Spülung eine entsprechend dosierte Menge des flüssigen Wirkstoffs dem Vorratsbehälter 60 entnommen und den Kapillarrinnen 30 zugeführt. Sollte aus den Öffnungen 17 der Seitenwand 3 flüssiger Wirkstoff tropfen, so fällt er auf die Kapillarrinnen 30 und wird der Verteilung ordnungsgemäß zugeführt.

Figur 4 zeigt den federnden Bügel 40, der zur Festlegung des Tragkörpers 1 am Rand des Toilettenbeckens dient. Der federnde Bügel 40 weist einen im wesentlichen vertikal ausgerichteten Steg 41 auf, der zwischen die beiden abgewinkelten Schienen 6 des Tragkörpers 1 einführbar ist. Der Steg 41 weist querverlaufende Rastrinnen 42 auf, die mit den Rastmitteln 8 des Tragkörpers 1 zusammenwirken. Diese Rastrinnen 42 ermöglichen eine höhenverstellbare Halterung des federnden Bügels 40 relativ zum Tragkörper 1. Damit kann die Länge des federnden Bügels 40 an die Maße des jeweiligen Toilettenbeckens angepaßt werden. Im Bereich des freien Endes 43 ist am Steg 41 eine Nase 44 angeformt, die ein vollständiges Herausziehen des federnden Bügels 40 aus den Schienen 6 erschweren soll. Auf diese Weise wird verhindert, daß bei Wirkung zu großer Zugkräfte auf den federnden Bügel 40 der Tragkörper 1 in das Toilettenbecken fällt.

Der federnde Bügel 40 weist zwei Umlenkungen 45 auf, die jeweils in etwa um 180° verlaufen. Ein Teilstück 46 zwischen den beiden Umlenkungen 45 wird durch Aufbiegen beider Umlenkungen jeweils auf ca. 90° derart angeordnet, daß es auf dem oberseitigen Beckenrand zu liegen kommt. Ein freies Teilstück 47 greift dabei außenseitig am Toilettenbeckenrand klemmend an. Dieses freie Teilstück 47 weist eine Abwinkelung 48 auf, die eine feste Verbindung des federnden Bügels 40 mit dem Toilettenbeckenrand bewirkt.

Figur 5 zeigt den Vorratsbehälter 60, der in den Tragkörper 1 einsteckbar ist. Der Vorratsbehälter 60 ist relativ schmal ausgebildet, um möglichst wenig in das Toilettenbecken hineinzuragen. Der Vorratsbehälter 60 weist in der Wandung Versteifungsrippen 61 auf, die bogenförmig verlaufen und im wesentlichen strahlenförmig divergieren. Sie können geprägt ausgeformt sein. Diese Versteifungsrippen 61 sorgen für eine steifwandige Ausbildung des Vorratsbehälters 60 und gleichzeitig für ein ansprechendes Dekor. Die steifwandige Ausbildung des Vorratsbehälters 60 ist insbesondere deshalb wichtig, da dieser aus durchsichtigem Kunststoff, insbesondere PVC besteht, der in der Regel eine geringere Eigensteifigkeit aufweist. Eine durchsichtige Ausbildung des Vorratsbehälters 60 ist wichtig, um den Füllstand im Vorratsbehälter 60 überprüfen zu können. An Stirnseiten 62 weist der Vorratsbehälter 60 Rippen 63 auf, die ein besseres Ergreifen des Vorratsbehälters 60 ermöglichen. Dies ist vorteilhaft, wenn der Vorratsbehälter 60 ausgetauscht werden soll und daher aus dem Tragkörper 1 entfernt werden muß. Unterhalb der Versteifungsrippen 63 sind in die Stirnseiten 62 Rastvertiefungen 64 eingeformt, die mit den Rastnasen 4 des Tragkörpers 1 zusammenwirken. Die Rastvertiefungen 64 sorgen für einen einwandfreien Halt des Vorratsbehälters 60 im Tragkörpers 1.

Der Vorratsbehälter 60 weist einen Halsbereich 65 auf, in dem eine Öffnung 66 vorgesehen ist. Über den Halsbereich 65 ist eine Dichtungskappe 67 gestülpt, die an die Aufnahme 5 des Tragkörpers 1 angepaßt ist. Sobald der Vorratsbehälter 60 in den Tragkörper 1 eingesteckt ist, sorgt die Dichtungskappe 67 für eine dichte Verbindung zwischen dem Vorratsbehälter 60 und der Aufnahme 5 des Tragkörpers 1.

Im Vorratsbehälter 60 ist ein flüssiger Wirkstoff 68, insbesondere ein Duft- und Reinigungsmittel eingefüllt. Dieser flüssige Wirkstoff 68 gelangt über die Öffnung 66 auf die Verteilerplatte 20. Dort wird er über die Längsnuten 25 des Steckdoms 24, die Ringnut 26, die Verteilerrinnen 27 in die Kapillarrinnen 30 gezogen, von wo das Spülwasser den flüssigen Wirkstoff abspült.

In Fig.6 ist eine gegenüber Fig.3 abgeänderte Verteilerplatte 20 zu sehen, die am freien Ende 34 der Kapillarrinnen 30 eine Vertiefung 36 in dem Plattenboden 37 zeigt, die als Querrinne 38 ausgebildet ist. Diese angeformte Querrinne 38 hat in der Mitte ihre tiefste Stelle und verläuft zum Seitenrand 39 flach aus. An der tiefsten Stelle ist ein Siphon 50 eingesetzt, der durch den Plattenboden 37 hindurchgeht. Der Siphon 50 wird später noch genauer beschrieben. Die nach dem Spülvorgang in den Kapillarrinnen 30 befindliche Flüssigkeit kann nur in die Querrinne 38 abfließen odertropfen, weil die seitliche Wandung 33 der Verteilerplatte 20 keinen anderen Weg zuläßt. Wenn die Querrinne 38 sich mit Flüssigkeit füllt, läuft diese über den Siphon ab, soweit die Flüssigkeit dessen Überlaufkante 53 übersteigt.

In Fig.7 ist die Verteilerplatte 20 mit einer anderen Vertiefung 36 ausgeformt. Die Vertiefung 36 ist als Schacht 51 ausgebildet, der sich über eine Anzahl von Kapillarrinnen 30 quer erstreckt. Am Ende 34 der Kapillarrinnen 30 ist eine querverlaufende Zulaufrinne 57 vorgesehen, über die die verbleibende Flüssigkeit der äußeren Kapillarrinnen 30 in den Schacht 51 fließt. Folglich sammelt sich nach dem Spülvorgang die in den Rinnen 30 verbleibende Flüssigkeit im Schacht 51 und fließt nur bei genügender Höhe durch den Siphon 50 in das Becken ab. Auch bei diesem Siphon 50 ist die Überlaufkante 53 unter den Kapillarrinnen 30 angeordnet.

In Fig.8 ist schließlich ein Ausführungsbeispiel eines Siphons 50 gezeigt. Durch den Plattenboden 38 erstreckt sich das Steigrohe 52 mit seiner oberen Überlaufkante 53, die eine Wulst 54 am Rand aufweist. An dieser Wulst 54 hält sich eine aufgesetzte Kappe 55 fest. Mit 56 ist der Lauf der Flüssigkeit durch den Siphon 50 dargestellt. Es ist verständlich, daß die Flüssigkeit durch den Siphon 50 nur fließen kann, wenn der Pegelstand der Flüssigkeit über der Überlaufkante 53 liegt.

### Bezugszeichenliste

- 1: Tragkörper
- 2: Baden
- 3: Seitenwand
- 3a: Stimwand
- 4: Rastnase
- 5: Aufnahme
- 6: Schiene
- 7: abgewinkelter Bereich der Schiene
- 8: Rastmittel der Schiene
- 9: Endbereich des Tragkörpers
- 10: Widerlager
- 11: Schräge des Widerlagers
- 12: freies Ende des Widerlagers
- 13: Haken
- 14: stufenartige Verjüngung
- 15: Dichtlippe
- 16: freies Ende
- 17: Öffnung
- 20: Verteilerplatte
- 21: Durchbrechung
- 22: Wandung
- 23: Dichtungsnut
- 24: Steckdorn
- 25: Längsnut
- 26: Ringnut
- 27: Verteilerrinne
- 27a: mittlere Verteilerrinne
- 27b: außenseitige Verteilerrinne
- 28: erste Verzweigung
- 29: zweite Verzweigung
- 30: Kapillarrinne
- 31: Keil
- 32: Ende der Verteilerrinne
- 33: Wandung
- 34: Ende der Kapillarrinne
- 35: Abschlußrand
- 36: Vertiefung
- 37: Plattenboden
- 38: Querrinne
- 39: Seitenrand
- 40: federnder Bügel
- 41: Steg
- 42: Rastrinne
- 43: freies Ende des Steges
- 44: Nase
- 45: Umlenkung
- 46: Teilstück des federnden Bügels
- 47: freies Teilstück des federnden Bügels
- 48: Abwinkelung
- 50: Siphon
- 51: Schacht
- 52: Steigrohr
- 53: Überlaufkante
- 54: Wulst
- 55: Kappe
- 56: Lauf der Flüssigkeit durch den Siphon
- 57: Zulaufrinne
- 60: Vorratsbehälter
- 61: Versteifungsrippe
- 62: Stirnseite
- 63: Rippe
- 64: Rastvertiefung
- 65: Halsbereich
- 66: Öffnung
- 67: Dichtungskappe
- 68: flüssiger Wirkstoff
- 80: Vorrichtung

## Patentansprüche

1. Vorrichtung zur Abgabe eines flüssigen Wirkstoffs (68) in das Spülwasser eines Toilettenbeckens, wobei die Vorrichtung (80) einen unterseitig mit einer Öffnung (66) versehenen und mit dem flüssigen Wirkstoff (68) gefüllten Vorratsbehälter (60) aufweist, der in einem Tragkörper (1) gehalten ist, welcher an einem Rand des Toilettenbeckens fixierbar ist, wobei am Tragkörper (1) unterseitig eine vom Spülwasser erfaßbare Verteilerplatte (20) gehalten ist, welche Kapillarrinnen (30) aufweist, die mit der Öffnung des Vorratsbehälters in Verbindung stehen, wobei die Verteilerplatte (20) unterhalb der unterseitigen Öffnung (66) des Vorratsbehälters (60) einen aufrechtstehenden Steckdorn (24) aufweist, **dadurch gekennzeichnet, daß** der Steckdorn (24) am Fußende von einer Ringnut (26)umgeben ist, von der über den Umfang gleichmäßig verteilt Verteilerrinnen (27, 27a, 27b) ausgehen, die auf ihrer Länge hintereinander mindestens einmal sich teilen und an ihrem Ende jeweils mit mindestens zwei Kapillarrinnen (30) verbunden sind.

2. Vorrichtung nach Anspruch 1, **dadurch gekennzeichnet, daß** die Verteilerrinnen (27, 27a, 27b) in der Verteilerplatte (20) sich spitzwinkelig verzweigen und im Bereich jeder Verzweigung (28, 29) ein Keil (31) eingeformt ist.

3. Vorrichtung nach Anspruch 1 oder 2, **dadurch gekennzeichnet, daß** die Verteilerrinnen (27, 27a, 27b) nach jeder Verzweigung (28, 29) einen kleineren Querschnitt aufweisen als vor der Verzweigung, wobei die Summe der Querschnitte der verzweigten Verteilerrinnen (27, 27a, 27b) mindestens so groß ist wie der Querschnitt der unverzweigten Verteilerrinne (27, 27a, 27b).

4. Vorrichtung nach mindestens einem der Ansprüche 1 bis 3, **dadurch gekennzeichnet, daß** die Verteilerrinnen (27, 27a, 27b) und/oder die Kapillarrinnen (30) im Querschnitt V-förmig ausgebildet sind und vorzugsweise einen Öffnungswinkel zwischen 40° und 120° aufweisen.

5. Vorrichtung nach mindestens einem der Ansprüche 1 bis 4, **dadurch gekennzeichnet, daß** die Verteilerrinnen (27, 27a, 27b) von der Ringnut (26) jeweils in einem bogenförmigen Verlauf entsprechend eines Springbrunnens in etwa fluchtend in die Kapillarrinnen (30) münden.

6. Vorrichtung nach mindestens einem der Ansprüche 1 bis 5 oder nach dem Oberbegriff des Anspruchs 1, wobei zur Fixierung der Vorrichtung (80) am Rand des Toilettenbeckens am Tragkörper 1 ein in einer Aufnahme höhenverstellbarer, federnder Bügel (40) vorgesehen ist, **dadurch gekennzeichnet, daß** der Bügel (40) durch Rastmittel (8, 42) in abgewinkelten Schienen als Aufnahme höhenverstellbar am Tragkörper (1) festlegbar ist und beidseits des höhenverstellbaren Bügels (40) an der Seitenwand (3) des Tragkörpers (1) Widerlager (10) angeformt sind, die den Rand des Toilettenbeckens untergreifen.

7. Vorrichtung nach Anspruch 6, **dadurch gekennzeichnet, daß** die Widerlager (10) an einander gegenüberliegenden Endbereichen (9) der Seitenwand (3) des Tragkörpers (1) vorgesehen sind.

8. Vorrichtung nach mindestens einem der Ansprüche 1 bis 7 oder nach dem Oberbegriff des Anspruchs 1, **dadurch gekennzeichnet, daß** an der Verteilerplatte (20) eine den Tragkörper (1) teilweise übergreifende Wandung (22) angeformt ist, die sich entlang der den Kapillarrinnen (30) gegenüberliegenden Seite und zumindest im Teilbereich über die anschließenden Stirnseiten (3a) der Verteilerplatte (20) erstreckt, wobei innenseitig zur Wandung (22) eine Dichtungsnut (23) eingeformt ist, in die eine entsprechend geformte Dichtlippe (15) des Tragkörpers (1) eingreift.

9. Vorrichtung nach mindestens einem der Ansprüche 1 bis 8, **dadurch gekennzeichnet, daß** die Verteilerplatte (20) im Bereich der Kapillarrinnen (30) eine Vertiefung (36) mit einem den Plattenboden (37) durchsetzenden Siphon (50) aufweist, dessen Überlaufkante (53) unterhalb der Kapillarrinnen (30) vorgesehen ist.

10. Vorrichtung nach mindestens einem der Ansprüche 1 bis 9, **dadurch gekennzeichnet, daß** die in der Verteilerplatte (20) vorgesehene Vertiefung (36) als Rinne ausgebildet ist, die am freien Ende (35) der Kapillarrinnen (30) als Abschluß querverlaufend vorgelagert ist, deren Tiefe so groß ist, daß der durchsetzende Siphon (50) mit seiner Überlaufkante (53) unter den Kapillarrinnen (30) verbleibt.

11. Vorrichtung nach mindestens einem der Ansprüche 1 bis 10, **dadurch gekennzeichnet, daß** die in der Verteilerplatte (20) vorgesehene Vertiefung (36) als Schacht (51) ausgebildet ist, der sich über mehrere Kapillarrinnen (30) erstreckt und der mit einer am freien Ende (35) der Kapillarrinnen (30) zugeordneten Zulaufrinne (57) verbunden ist.

## Claims

1. Device for releasing a liquid active ingredient (68) into the flushing water of a toilet bowl, with the device (80) having a storage tank (60), which has an opening (66) on the underside and is filled with the liquid active ingredient (68), which is held in a main body (1), which can be fixed on the edge of the toilet bowl, thereby, there is a distributor plate (20) which is subjected to the flushing water on the underside of the main body (1); this distributor plate (20) has capillaries which are connected to the opening of the storage tank, the distributor plate (20) has an upright stud (24) below the opening (66) on the underside of the storage tank, **characterized by** the fact that the stud (24) is surrounded at its base by a ring groove (26), from which radiate, uniformly distributed across the periphery, manifolds (27, 27a, 27b), which split at least once in succession along their length and to the ends of which at least two capillaries (30) are connected.

2. Device according to claim 1, **characterized by** the fact that in the manifolds (27, 27a, 27b) branch at an acute angle into the distributor plate (20) and there is a wedge (31) molded in the area of every branch (28, 29).

3. Device according to claim 1 or 2, **characterized by** the fact that the manifolds (27, 27a, 27b) have, after every branching (28, 29), a smaller cross-section than before the branching, with the sum of the cross-sections of the branched manifolds (27, 27a, 27b) being at least as big as the cross-section of the non-branched manifolds (27, 27a, 27b).

4. Device according to at least one of the claims 1 to 3, **characterized by** the fact that the manifolds (27, 27a, 27b) and/or the capillaries (30) have a V-shaped cross-section and preferably have an angle of opening between 40° and 120°.

5. Device according to at least one of the claims 1 to 4, **characterized by** the fact that the manifolds (27, 27a, 27b) run into the capillaries (30) more or less aligned, from the ring groove (26) in an arc-shaped flow similar to a fountain.

6. Device according to at least one of the claims 1 to 5, or according to the umbrella term of Claim 1, in which, for fixing the device (80) on the edge of the toilet bowl, there is a height-adjustable, springy shackle (40) provided in a receptacle in the main body (1), **characterized by** the fact that the shackle (40) can be fixed by means of locking connectors (8, 42) in angled rails as receptacles, in a height-adjustable manner on the main body (1), and on both sides of the height-adjustable shackle (40) on the side wall (3) of the main body (1), there are abutments (10) molded, which grip the edge of the toilet bowl from below.

7. Device according to claim 6, **characterized by** the fact that the abutments (10) are fitted on end zones (9) of the side wall (3) of the main body (1) opposite each other.

8. Device according to at least one of the claims 1 to 7, or according to the preamble of claim 1, **characterized by** the fact that on the distributor plate (2), there is a wall (22) formed, partially overlapping the main body (1), which stretches along the side opposite to the capillaries (30) and at least in the partial section over the adjoining end faces (3a) of the distributor plate (20), and on the inside of the wall (22), there is a sealing groove (23) formed, which meshes into the correspondingly shaped sealing lip (15) of the main body (1).

9. Device according to at least one of the claims 1 to 8, **characterized by** the fact that the distributor plate (20) has, in the area of the capillaries (30) a hollow (36) with a siphon (50) going through the plate bottom (37), the overflow edge (53) of the hollow being below the capillaries (30).

10. Device according to at least one of the claims 1 to 9, **characterized by** the fact that the hollow (36) provided in the distributor plate (20) is formed as a groove; this groove is positioned transversely as the end at the free end (35) of the capillaries (30), whose depth is such that the penetrating siphon (50) with its overflow edge (53) remains below the capillaries (30).

11. Device according to at least one of the claims 1 to 10, **characterized by** the hollow (36) provided in the distributor plate (20) is shaped as a shaft (51), which stretches across several capillaries (30) and which is connected with an inflow groove (57) arranged at the free end (35) of the capillaries (30).

## Revendications

1. Dispositif pour la diffusion d'un agent actif liquide (68) dans l'eau de lavage d'une cuvette de W.C., où le dispositif (80) présente un réservoir (60) pourvu d'une ouverture (66) sur le côté inférieur et rempli de l'agent actif liquide (68), lequel réservoir est maintenu dans un corps porteur 1, qui peut être fixé sur un bord de la cuvette des W.C., une plaque de distribution (20) atteignable par l'eau de lavage étant maintenu sur le côté inférieur sur le corps porteur (1), la-quelle plaque de distribution présente des gouttières capillaires (30) qui sont en liaison avec l'ouverture du réservoir, la plaque de distribution (20) présentant une broche tenant debout en dessous de l'ouverture (66) du côté inférieur du réservoir (60), **caractérisé en ce que** la broche (24) est entourée par une rainure annulaire (26) sur l'extrémité inférieure, à partir de laquelle des gouttières de distribution (27, 27a, 27b) sont réparties de façon régulière sur la circonférence, lesquelles gouttières de distribution se divisent au moins une fois sur leur longueur l'une derrière l'autre et sont reliées sur leur extrémité à chaque fois avec au moins deux gouttières capillaires (30).

2. Dispositif selon la revendication 1, **caractérisé en ce que** les gouttières de distribution (27, 27a, 27b) bifurquent selon un angle aigu dans la plaque de distribution (20) et **en ce que** dans la zone de chaque bifurcation (28, 29) il s'est formé une cale (31).

3. Dispositif selon la revendication 1 ou 2, **caractérisé en ce que** les gouttières de distribution (27, 27a, 27b) présentent après chaque bifurcation (28, 29) une petite section transversale par rapport à avant la bifurcation, la somme de la section transversale des gouttières de distribution (27, 27a, 27b) est au moins aussi importante que la section transversale des gouttières de distribution (27, 27a, 27b), qui ne bifurquent pas.

4. Dispositif selon au moins une des revendications 1 à 3, **caractérisé en ce que** les gouttières de distribution (27, 27a, 27b) et/ou les gouttières capillaires (30) ont une forme de V en section transversale et présentent de préférence un angle d'ouverture situé entre 40° et 120°.

5. Dispositif selon au moins une des revendications 1 à 4, **caractérisé en ce que** les gouttières de distribution (27, 27a, 27b) débouchent à peu près de façon alignée de la rainure annulaire (26) à chaque fois selon un tracé en forme d'arc dans les gouttières capillaires (30) selon une fontaine.

6. Dispositif selon au moins une des revendications 1 à 5 ou selon le préambule de la revendication 1, où pour fixer le dispositif (80) sur le bord de la cuvette des W.C. sur le corps porteur 1, on a prévu un clip élastique (40) réglable en hauteur dans une réception, **caractérisé en ce que** le clip (40) peut être fixé par des moyens d'encliquetage (8, 42) dans des rails coudés en tant que réception réglable en hauteur sur le corps porteur (1) et/où des butées (10) sont formées des deux côtés du clip (40) réglable en hauteur sur la paroi latérale (3) du corps porteur (1), lesquels butées saisissent par-dessous le bord de la cuvette des W.C.

7. Dispositif selon la revendication 6, **caractérisé en ce que** la butée (10) sont prévus sur des zones terminales (9) se trouvant face à face de la paroi latérale (3) du corps porteur (1).

8. Dispositif selon au moins une des revendications 1 à 7 ou selon le préambule de la revendication 1, **caractérisé en ce que** sur la plaque de distribution (20) on a formé une paroi (22) enjambant partiellement le corps porteur (1), laquelle paroi s'étend le long du côté situé en face des gouttières capillaires (30) et au moins dans la zone partielle au dessus des côtés frontaux (3a) contigus de la plaque de distribution (20), une rainure d'étanchéité (23) étant formée sur le côté intérieur par rapport à la paroi (22) dans laquelle rainure d'étanchéité s'engrène une lèvre d'étanchéité (15) du corps porteur (1) formée de façon correspondante.

9. Dispositif selon au moins une des revendications 1 à 8, **caractérisé en ce que** la plaque de distribution (2à) présente dans la zone des gouttières capillaires (30) un renfoncement (36) avec un siphon (50) traversant le fond de la plaque (37), le bord de débordement (53) étant prévu en dessous des gouttières capillaires (30).

10. Dispositif selon au moins une des revendications 1 à 9, **caractérisé en ce que** le renfoncement (36) prévu dans la plaque de distribution (20) est formé en tant que gouttière, qui est située en amont en s'étendant de façon transversale sur l'extrémité libre (35) des gouttières capillaires (30) en tant que terminaison, dont la profondeur est si importante que le siphon (50) traversant reste avec son bord de débordement (53) sous les gouttières capillaires (30).

11. Dispositif selon au moins une des revendications 1 à 10, **caractérisé en ce que** dans la plaque de distribution (20) on a formé un renfoncement (36) prévu en tant que puits (51) qui s'étend sur plusieurs gouttières capillaires (30) et qui est relié avec une gouttière d'affluence (57) associée aux gouttières capillaires (30).
